# EUROPÄISCHE PATENTANMELDUNG

(11) **EP 1 062 894 A1**
(43) Veröffentlichungstag der Anmeldung: **27.12.2000**
(21) Anmeldenummer: 00111616.9
(22) Anmeldetag: 31.05.2000
(51) Int. Cl.: A47C 3/38

(54) **Sitzmöbel mit einem höhenverstellbaren Sitz**

(30) Priorität: 24.06.1999 DE 19928829
(71) Anmelder: hülsta-werke Hüls GmbH & Co KG, D-48703 Stadtlohn (DE)
(72) Erfinder: Hüls, Karl, 48703 Stadtlohn (DE)
(74) Vertreter: Habbel, Hans-Georg, Dipl.-Ing.

(57) **Zusammenfassung**

Die Erfindung bezieht sich auf ein Sitzmöbel mit einem höhenverstellbaren Sitz und einem den Sitz tragenden Oberrahmen (1), einem am Stuhlgestell festlegbaren Unterrahmen (2), den Oberrahmen (1) und den Unterrahmen (2) verbindende Lenkerparallelogramme (4) sowie eine zwischen Oberrahmen (1) und Unterrahmen (2) angeordnete Gasdruckfeder, wobei der Unterrahmen (2) und der Oberrahmen (1) mit Anschlußmittel (19, 20) für Stuhlbeine od. dgl. und Sitzelemente versehen sind, wobei vier Lenkerparallelogramme (4a, 4b, 4c, 4d) vorgesehen sind, die paarweise (4a, 4c; 4b, 4d) im jeweiligen Endbereich von zusammen mit Querträgern (7, 8) den Oberrahmen 81) und zusammen mit Querträgern (11, 12) den Unterrahmen (2) bildenden Längsträgern (5, 6; 9, 10) angeordnet sind.

## Beschreibung

Die Erfindung bezieht sich auf ein Sitzmöbel gemäß dem Oberbegriff des Hauptanspruches.

Sitzmöbel, die mit einem höhenverstellbaren Sitz ausgerüstet sind, sind beispielsweise als Büromöbel in großem Umfang im Einsatz. Hierbei ist üblicherweise eine teleskopierbare Säule zwischen der Unterseite des Sitzes und der Oberseite der Stuhlbeine, beispielsweise fünf mit Rollen versehenen Streben angeordnet.

Im privaten Bereich sind solche Verstellsäulen für Sitzmöbel nicht bekannt, wobei aus ästhetischen Gründen im privaten Bereich auch auf eine ansprechende Ausbildung der Stuhlbeine, also des Stuhlgestells Wert gelegt wird. Andererseits ist es auch im privaten Bereich erstrebenswert, eine Höhenverstellung eines Sitzmöbels zu erreichen, um beispielsweise bei unterschiedlich großen Menschen (kleine Asiaten und lange Nordländer) eine bequemes Sitzen zu erreichen.

Aus der DE 33 40 393 A1 ist ein Mechanismus zum Einstellen der Sitzhöhe oberhalb einer Grenzlinie bekanntgeworden. Hierbei sind in einem Ober- und einem Unterrahmen zwei Lenkerparallelogramme angeordnet, die die erforderliche Abstützung zwischen Ober- und Unterrahmen erbringen, wobei die Arretierung zwischen Oberrahmen und Unterrahmen in der gewünschten Höhe durch einen Hebel erfolgt, der mittels Zähnen in eine Zahnstange eingreift, so daß nur die Höhe in bestimmten Intervallen eingestellt werden kann. Die Anordnung von nur zwei Lenkerparallelogrammen macht die Gesamtanordnung instabil.

Der Erfindung liegt daher die Aufgabe zugrunde, ein mit einem höhenverstellbaren Sitz ausgerüstetes Sitzmöbel zu schaffen, daß auch im privaten Bereich eingesetzt werden kann, den dort gewünschten ästhetischen Anforderungen entspricht, die ausreichende Stabilität aufweist und leicht zu bedienen ist.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt, wird gemäß der Erfindung ein stabiles Traggestell vorgeschlagen, daß aus einem Oberrahmen und einem Unterrahmen besteht, wobei der Unterrahmen an das Stuhlgestell angeschlossen werden kann und der Oberrahmen die eigentliche Sitzfläche trägt, wobei die Verstellung zwischen Oberrahmen und Unterrahmen unter Zuhilfenahme einer blockierbaren Gasfeder erfolgt, und die Führung zwischen Oberrahmen und Unterrahmen, d. h. letztlich zwischen dem eigentlichen Sitz und dem eigentlichen Stuhgestell über an den Rahmenenden angreifende vier Lenkerparallelogramme erfolgt. Vorzugsweise wird der Oberrahmen und der Unterrahmen durch zwei Längsträger und diese verbindende Querträger gebildet, wobei in den Längsträgern die verschiebbaren Enden der Lenker jedes Lenkerparallelogrammes angreifen und die anderen Enden jedes Lenkerparallelogramms ortsfest am Ober- bzw. am Unterrahmen angeordnet sind.

Zur Stabilisierung der Lenkerparallelogramme sind Stabilisierungsplatten vorgesehen, die zwei gegenüberliegende Lenker miteinander verbinden, wobei die Lenker mittig gelenkig aneinander anschließen. Die Gasdruckfeder ist schwenkbar und ortsfest an einem Querträger oder einem zusätzlichen quer gerichteten Bauteil befestigt und greift anderenendes schwenkbar und gelenkig an der Rückseite der gegenüberliegenden Stabilisierungsplatte an.

Die blockierbare Gasdruckfeder ist mit einem nach außen führenden Betätigungsgriff ausgerüstet.

Anschlußmittel zum Anschluß des höhenverstellbaren Bauteiles einerseits an das Stuhlgestell bzw. die Stuhlbeine und andererseits an der Unterseite des Sitzes sind am Unterrahmen und Oberrahmen vorgesehen.

Eine Ausführungsbeispiel der Erfindung wird nachfolgend anhand der Zeichnung erläutert.

In der Zeichnung ist lediglich das die Höhenverstellung bewirkende Bauteil dargestellt. Dieses besteht aus einem Oberrahmen 1 und einem Unterrahmen 2, wobei der Oberrahmen durch Längsträger 5 und 6 und der Unterrahmen durch Längsträger 9 und 10 gebildet wird. Die Längsträger 5 und 6 sind über Querträger 7 und 8 miteinander verbunden und die Längsträger 9 und 10 mit Querträger 11 und 12 ausgerüstet. Der Unterrahmen 2 weist Anschlußmittel 19 auf, die den Anschluß des Unterrahmens an dem eigentlichen Stuhlgestell, d. h. den Stuhlbeinen ermöglichen, wobei in den Querträgern 7 und 8 des Oberrahmens 1 Anschlußmittel 20 vorgesehen sind, die beispielsweise als einfache Bohrungen ausgebildet sind, durch die die Unterseite des Sitzes des zu bildenden Stuhles festgelegt werden kann.

Die Verbindung zwischen Oberrahmen 1 und Unterrahmen 2 erfolgt über vier Lenkerparallelogramme 4a, 4b, 4c und 4d, wobei jedes Lenkerparallelogramm durch Lenker 14 und 15 gebildet wird, die mittig miteinander schwenkbar verbunden sind. Bei dem dargestellten Ausführungsbeispiel greifen die Lenker 14 am Unterrahmen 2 ortsfest aber gelenkig an und führen sich über entsprechende Führungsmittel, beispielsweise Rollen oder dergleichen am Oberrahmen 1, wobei sie sich in am Oberrahmen 1 vorgesehene Nuten 18 bewegen können. Die Lenker 15 dieses Lenkerparallelogrammes 4a, 4b, 4c und 4d sind ortsfest aber gelenkig am Oberrahmen 1 festgelegt und führen sich über entsprechende Rollen oder dergleichen in am Unterrahmen 2 ausgebildeten Nuten 18, wobei die Nuten 18 nach außen geschlossen sind, also die sich hier bewegenden Lenkerenden nicht zu Verletzungen oder dergleichen führen können. Die sich im Oberrahmen 1 führenden Lenker 14 sind über eine Quertraverse 16 miteinander verbunden und dadurch stabilisiert, wobei eine noch zusätzliche Stabilisierung dadurch erreicht wird, daß die Lenker 14 mit Stabilisierungsplatten 17 ausgerüstet sind, die die einander gegenüberliegenden Lenker 14 beispielsweise des Lenkerparallelogrammes 4a und 4c bzw. 4b und 4d miteinander verbinden.

Bei dem dargestellten Ausführungsbeispiel greift die Gasdruckfeder 3 einenendes schwenkbar aber ortsfest an einer zusätzlich vorgesehenen Quertraverse 21 an, während das andere Ende der Gasdruckfeder 3 bei dem dargestellten Ausführungsbeispiel an der Rückseite der zwischen den Lenkern 14 der Lenkerparallelogramme 4a und 4c vorgesehenen Stabilisierungsplatte 17 angelenkt ist.

Bei 22 ist der Betätigungsgriff für die Blockierung der Gasdruckfeder 3 erkennbar. Durch die Ausbildung von Oberrahmen 1 und Unterrahmen 2 und die Verbindung der verschiebbaren Lenkerenden der vier Lenker 14 wird eine große Stabilität in die Hubvorrichtung eingetragen, die noch durch die Stabilisierungsplatten 17 erhöht wird. Hierdurch ist der derart ausgerüstete Stuhl auch bei einseitiger Belastung kippsicher.

## Patentansprüche

1. Sitzmöbel mit einem höhenverstellbaren Sitz und einem den Sitz tragenden Oberrahmen (1), einem am Stuhlgestell festlegbaren Unterrahmen (2), den Oberrahmen (1) und den Unterrahmen (2) verbindende Lenkerparallelogramme (4) sowie eine zwischen Oberrahmen (1) und Unterrahmen (2) angeordnete Gasdruckfeder, wobei der Unterrahmen (2) und der Oberrahmen (1) mit Anschlußmittel (19, 20) für Stuhlbeine od. dgl. und Sitzelemente versehen sind, dadurch gekennzeichnet, daß vier Lenkerparallelogramme (4a, 4b, 4c, 4d) vorgesehen sind, die paarweise (4a, 4c; 4b, 4d) im jeweiligen Endbereich von zusammen mit Querträgern (7, 8) den Oberrahmen 81) und zusammen mit Querträgern (11, 12) den Unterrahmen (2) bildenden Längsträgern (5, 6; 9, 10) angeordnet sind.

2. Sitzmöbel nach Anspruch 1, dadurch gekennzeichnet, daß jedes Lenkerparallelogramm (4a, 4b, 4c, 4d) durch zwei gelenkig miteinander verbundene Lenker (14, 15) gebildet ist und jeder Lenker (14 bzw. 15) einenendes verschiebbar am Oberrahmen (1) bzw. Unterrahmen (2) und ortsfest aber drehbar am Unterrahmen (2) bzw. Oberrahmen (1) gelagert ist.

3. Sitzmöbel nach Anspruch 1 oder 2, dadurch gekennzeichnet, daß die Gasdruckfeder als blockierbare Gasdruckfeder (3) ausgebildet ist und einenendes ortsfest aber schwenkbar am Unterrahmen (2) und anderenendes schwenkbar an einer der am Oberrahmen (1) verschiebbar gelagerten Lenker (14) der Lenkerparallelogramme (4a und 4c) verbindenden Traverse (16) angreift.

4. Sitzmöbel nach einem der vorhergehenden Ansprüche, gekennzeichnet durch die Lenker (14) der Lenkerparallelogramme (4a und 4c) bzw. (4b und 4d) verbindenden Stabilisierungsplatten (17).

5. Sitzmöbel nach einem der vorhergehenden Ansprüche, dadurch gekennzeichnet, daß die am Unterrahmen (2) und Oberrahmen (1) verschiebbaren Lenkerenden in nach außen abgeschlossenen Nuten (18) geführt sind.
